# EUROPÄISCHE PATENTSCHRIFT

(11) **EP 1 379 746 B1**
(45) Veröffentlichungstag und Bekanntmachung des Hinweises auf die Patenterteilung: **11.10.2006**
(21) Anmeldenummer: 02706776.8
(22) Anmeldetag: 21.03.2002
(51) Int. Cl.: E05D 5/02

(54) **BEFESTIGUNGSVORRICHTUNG EINES BESCHLAGTEILS**
FIXING DEVICE FOR A FITTING ELEMENT
FIXATION POUR GARNITURE

(30) Priorität: 10.04.2001 DE 20106199 U; 31.01.2002 DE 20202550 U
(43) Veröffentlichungstag der Anmeldung: 14.01.2004
(62) Teilanmeldung aus: 06007160.2
(73) Patentinhaber: Dr. Hahn GmbH & Co. KG, D-41189 Mönchengladbach (DE)
(72) Erfinder: HERGLOTZ, Tibor, 52372 Kreuzau (DE); LENZE, Markus, 41334 Nettetal (DE)
(74) Vertreter: Kluin, Jörg-Eden
(86) Internationale Anmeldenummer: PCT/EP2002/003150
(87) Internationale Veröffentlichungsnummer: WO 2002/084057

(56) Entgegenhaltungen:
- EP-A- 1 293 631
- FR-A- 1 480 492
- IT-B- 1 232 844
- US-A- 4 881 296

## Beschreibung

Die Erfindung bezieht sich auf die Befestigungsvorrichtung eines Beschlagteils der dem Oberbegriff des Anspruchs 1 entsprechenden Art.

Das bevorzugte Beispiel für ein "Beschlagteil" ist ein Band für Türen, Fenster und dergleichen, dessen Bandlappen oder Bandteile am feststehenden Rahmen bzw. am Flügelrahmen zu befestigen sind.

Eine Befestigungsvorrichtung ist aus der DE 30 15 354 A1 bekannt. Der feststehende Rahmen und der Flügelrahmen bestehen aus Hohlprofilen, wobei an den bei geschlossenem Flügel einander gegenüberstehenden Seiten jeweils eine C-förmige Profilnut vorgesehen ist, die nach außen, also gegen den jeweils anderen Rahmen hin, offen ist. Das Beschlagteil ist in diesem Fall ein scharnierartiges Band, dessen beiden flache Bandteile von dem vor den Rahmen gelegenen Bandzapfen aus zwischen die Rahmenprofile greifen. In dem Innern der jeweiligen C-förmigen Profilnut ist ein leistenartiges Klemmteil angeordnet. Quer zu den Bandteilen bzw. den Klemmteilen verlaufende Schrauben verspannen die Bandteile und die jeweils zugehörigen Klemmteile gegeneinander, so daß die gegeneinander gerichteten Randlippen der C-förmigen Profilnut zwischen dem jeweiligen Bandteil und dem jeweiligen Klemmteil eingeklemmt und das Band auf diese Weise an einer beliebigen Stelle in Längsrichtung des Profils festgelegt werden kann.

Eine ähnliche Befestigungsvorrichtung geht auch aus der FR 25 49 518 hervor, bei der jedoch das Befestigungsteil des Bandteils als Winkelstück ausgebildet ist, welches um die Vorderkante des Profils auf die Vorderseite des Flügelrahmens übergreift.

Die Klemmteile derartiger Befestigungen füllen die C-förmige Profilnut fast gänzlich aus und können nicht durch die Öffnung der Profilnut eingeführt werden. Es ist vielmehr erforderlich, sie der Länge nach vom Ende des Profilstabs her einzuführen. Dieser Umstand macht es erforderlich, die Klemmteile vor dem Zusammenfügen der rechtwinklig aneinanderstoßenden Profilstäbe zu einen rechteckigen Rahmen einzubringen. In der Praxis der Herstellung derartiger Rahmen für Türen, Fenster und dergleichen und ihrer Ausrüstung mit Beschlägen ist dies ein hinderlicher Faktor.

Aus der DE 297 11 790 ist ein Band bekannt bei dem das Befestigungsteil und das Klemmteil überkreuz in die Profilnut eingreifen und dabei jeweils mit einer Seite in der Nut gegen die Innenseite der einen Randlippe und auf der anderen Seite auf der Nut gegen die Außenseite der gegenüberliegenden Randlippe aufliegen. Diese Ausgestaltung erlaubt zwar eine beliebige Positionierung der Befestigung, jedoch besitzt sie aufgrund der X-Form den Nachteil, daß sie zu einem gewissen Ausmaß nachfedert. Zudem ist die Gestalt des mit dem Bandteil einstückig ausgebildeten Befestigungsteils kompliziert, was die Herstellung erschwert und verteuert.

Aus der IT 123 2844 ist eine gattungsgemäße Befestigungsvorrichtung bekannt. Sie umfasst zwei Klemmteile. Das erste Klemmteil weist etwa mittig eine fensterartige Randausnehmung aus, in welche das zweite Klemmteil einfügbar ist. Ein Hintergreifen der Randlippen wird eine laterale Verschiebung innerhalb der Profilnut bewirkt. Die Klemmwirkung der beiden Klemmteile werden unabhängig voneinander durch die mittels Befestigungsschrauben eingeleiteten Klemmkräfte bewirkt. Zum Einsetzen der Klemmteile in die Profilnut sind diese an Befestigungsschrauben vormontiert, die langlochförmige Öffnungen in dem Beschlagteil durchsetzen und so lateral verlagert werden können.

Der Erfindung liegt die Aufgabe zugrunde, die gattungsgemäße Befestigungsvorrichtung so auszugestalten, daß die Anbringung des Beschlagteils erleichtert ist.

Diese Aufgabe wird durch die in Anspruch 1 wiedergegebene Erfindung gelöst.

Dadurch, daß das Klemmteil nicht Teil des Beschlagteils ist und mindestens zwei Teile umfaßt, die derart ausgebildet sind, daß sie einzeln durch die Öffnung der Profilnut hindurchführbar und anschließend so positionierbar sind, daß die Teile jeweils eine der Randlippen der Profilnut hintergreifen, ist es möglich, das Klemmteil leicht in die Profilnut einzuführen und trotzdem das Band mittels des Befestigungsteils sicher zu befestigen. Zudem wird bei der erfindungsgemäßen Befestigung, im Gegensatz zur DE 297 11 790, das Klemmteil von innen gegen die Randlippen der Profilnut gezogen und nicht auf einer Seite von außen aufgedrückt. Daher ergibt sich eine noch bessere Befestigung und durch Wegfall der X-Form ist die Befestigung steif, d. h. sie federt nicht. Ferner kann die erfindungsgemäße Befestigung bei Standard-Bändern eingesetzt werden, d.h. diese müssen nicht besonders bearbeitet oder ausgestaltet sein. Somit ist die Befestigung nachrüstbar.

Wenn das eine Teil des Klemmteils mindestens einen Vorsprung umfaßt, der zum Befestigungsteil hin mindestens eine an dem anderen Teil des Klemmteils vorgesehene Anlagefläche übergreift, kann eine besonders gute Verbindung der Teile des Klemmteils erreicht werden, was für die kraftschlüssige Anlage der Teile von Vorteil ist. Außerdem kann durch entsprechende Dimensionierung der Teile zwischen den Teilen eine Klemmung bewirkt werden, so daß diese vor dem Verschrauben mit dem Beschlagteil nicht auseinander rutschen bzw. aus der Nut wieder herausfallen.

Wenn die Teile des Klemmteils eine identische Form aufweisen, muß nur ein "universelles" Teil hergestellt und bevorratet werden, was Kosten spart.

Vorzugsweise weisen die Teile des Klemmteils eine in Aufsicht etwa p-förmige bzw. d-förmige Gestalt auf, so daß sie innerhalb der Profilnut ineinander schiebbar sind. Sie können einzeln in die Profilnut eingeführt und anschließend durch Relativbewegung zueinander in Längsrichtung des Profils ineinander gesteckt werden. Denkbar sind jedoch auch andere Formen für die Klemmteile, beispielsweise Keilformen.

Vorteilhafterweise weist mindestens eines der Teile des Klemmteils einen erhöhten Bereich auf, der aus der Profilnut in den Raum zwischen den Randlippen hineinragt. Es wird so ein seitliches Verrutschen des Klemmteils bei der Montage verhindert und auch die Länge der Innengewinde vergrößert, die der Schraubbefestigung des Befestigungsteils dienen. Letzteres kann ebenfalls dadurch bewirkt werden, daß das Klemmteil eine der Profilnut nahezu oder vollständig entsprechende Bautiefe aufweist.

Wenn pro Teil des Klemmteils mindestens eine Schraube vorgesehen ist, wird eine feste Befestigung erreicht und verhindert, daß die einzelnen Teile des Klemmteils verrutschen.

Bei einer weiteren Ausführungsform der Erfindung ist das Klemmteil derart mehrteilig ausgebildet, daß seine Teile relativ zueinander unter Reduzierung der Breite des Klemmteils bis auf einen Betrag, der ein Einführen des Klemmteils durch die Öffnung der Profilnut ermöglicht, verschwenkbar sind. Durch diese Maßnahme entfällt die Notwendigkeit des Zusammensetzens der einzelnen Teile des Klemmteils in der Profilnut, was teilweise handwerklich schwierig ist. Das Klemmteil kann somit als Ganzes in die Profilnut eingesetzt werden. Nach dem Einsatz ist lediglich ein Rückverschwenken der Teile erforderlich, um den Hintergriff der Randlippen der Profilnut von dem Klemmteil zu bewirken.

Bei einer besonders bevorzugten Ausführungsform des Klemmteils dieser Variante sind seine Teile um eine etwa parallel zur Längsrichtung des Profilstabes verlaufende Achse verschwenkbar ausgebildet. Zur Festlegung des Beschlagteils ist es vorteilhaft, wenn das Klemmteil eine ebene Montagefläche aufweist, die im montierten Zustand dem Beschlagteil zugewandt ist.

Die Verschwenkbarkeit der Teile des Klemmteils wird konstruktiv vorteilhafterweise dadurch bewirkt, daß die Teile im Querschnitt kreissegmentförmige Flächen aufweisen, die im zusammengesetzten Zustand der Teile zusammenwirken, und zwar bevorzugt so, daß sie beim Verschwenken der Teile zueinander aufeinander abgleiten.

Weitere Merkmale, Einzelheiten und Vorteile ergeben sich aus der unten mit Bezug zu der beiliegenden Zeichnung abgegebenen Beschreibung. Es zeigen:
- Fig. 1: eine erste Ausführungsform einer erfindungsgemäßen Befestigung am Beispiel eines Rahmenabschnitts, an dem ein Band befestigt ist in einer perspektivischen Ansicht;
- Fig. 2: eine Ansicht von oben auf den Rahmenabschnitt aus Fig. 1;
- Fig. 3: eine perspektivische Ansicht des Klemmteils der Befestigung aus Fig. 1 und 2 von oben;
- Fig. 4: eine perspektivische Ansicht des Klemmteils der Befestigung aus Fig. 1 und 2 von unten;
- Fig. 5: eine weitere Ausführungsform einer erfindungsgemäßen Befestigung am Beispiel eines Rahmenbandabschnitts, an dem ein Band befestigt ist, in einer perspektivischen Ansicht;
- Fig. 6: eine perspektivische Ansicht der beiden Teile des Klemmteils der Befestigung aus Fig. 7, wobei die beiden Klemmteile voneinander separiert dargestellt sind;
- Fig. 7 eine: Ansicht des Klemmteils von seiten des zu befestigenden Beschlagteils, wobei die beiden Teile des Klemmteils zusammengefügt sind sowie
- Fig. 8: das in Fig. 9 dargestellte Klemmteil von oben.

In Fig. 1 ist ein Abschnitt eines Flügelrahmens 10 einer Tür, eines Fensters oder dergleichen dargestellt, der in dem Ausführungsbeispiel aus einem stranggepreßten Profilstab 1 aus einem Aluminiumwerkstoff besteht. Der Profilstab 1 umfaßt eine rechteckige Profilkammer 2, an deren bei geschlossenem Flügel im Falzbereich liegenden Wandung 3 außen eine C-förmige Profilnut 4 angepreßt ist. An der Außenseite der Wandung 3 ist auch noch eine Nut 5 zur Aufnahme jeweils einer Dichtung vorgesehen, die für den vorliegenden Zusammenhang aber nicht von Bedeutung ist.

Die C-förmige Profilnut 4 hat senkrecht zur Längsrichtung des Profilstabs 1 einen länglich rechteckigen Querschnitt. Der Steg des "C" und eine längere Seite des Rechteckquerschnitts werden durch die Wandung 3 bzw. eine rechtwinklige Einstülpung 11 der Wandung 3 in die Profilkammer 2 gebildet. Die beiden Schenkel 6 des "C" entsprechen den kürzeren Seiten, die an ihren äußeren Enden um 90° abgewinkelt sind und Randlippen 7 bilden, die einander entgegen gerichtet sind und, wenn sie sich berührten, die andere längere Seite des Rechteckquerschnitts bildeten. Tatsächlich aber belassen die Randlippen 7 zwischen sich eine über die Länge der Profilstäbe 1 durchgehenden Öffnung 8 gleichbleibender Breite, die durch die einander zugewandten Stirnseiten der Randlippen 7 begrenzt ist. Wie besonders aus Fig. 2 zu ersehen ist, verlaufen die Randlippen 7 parallel zu der Wandung 3 und weisen eine gleichbleibende, der Wandung 3 etwa entsprechende Dicke auf. Etwa in der Mitte der Schenkel 6 des "C" befinden sich jeweils zwei nach innen vorspringende Lippen 9, die quasi die Wandung 3 vor und hinter der Einstülpung 11 verlängern und zusammen mit den Randlippen 7 jeweils eine in Längrichtung der Profilnut 4 verlaufende Nut 12 an den Wandungen 6 ausbilden.

Der Flügelrahmen 10 ist mit dem feststehenden, nicht dargestellten Rahmen durch Bänder 30 um eine in der Einbaustellung vertikale Scharnierachse S schwenkbar verbunden. In den Bandteilen 31,35 eines jeden Bandes 30 sitzt ein nicht dargestellter Bandbolzen in Bandbolzenbüchsen, die in entsprechenden Ausnehmungen der Bandteile angeordnet sind.

Die Befestigung an dem jeweiligen, ein Rahmenholm bildenden Profilstab 1 wird für das Flügelbandteil 35 beschrieben; die Befestigung für das Rahmenbandteil 31 ist bei den in Fig. 1 und 6 dargestellten Rahmenabschnitten entsprechend gestaltet.

Gegen die Außenseite 13 der Randlippen 7 liegt das Befestigungsteil 36 des Flügelbandteils 35 mit einer Anlagefläche 14 an. Das Befestigungsteil 36 erstreckt sich von einem Scharnierteil 37 des Bandteils in den Falzbereich hinein und ist dazu zweimal, jeweils um 90 ° abgeknickt. Nach dem ersten Knick verläuft das Befestigungsteil 36 zunächst parallel zur Außenwand des Profilstabs 1 und liegt zur Abstützung des Flügelbandteils 35 an der Nut 5 an. Nach dem zweiten Knick verläuft das Befestigungsteil 36 parallel zu der Wandung 3.

Das Befestigungsteil 36 ist über Schrauben 48 mit einem Klemmteil 40 verbunden, welches in der Profilnut 4 sitzt und über die Schrauben 48 die Randlippen 7 zwischen sich und dem Befestigungsteil 36 des Flügelbandteils 35 nach deren Festziehen einklemmt.

Das Klemmteil 40 besteht, wie aus Fig. 3 und 4 im Detail hervorgeht, aus zwei identischen Teilen 50, 60, deren Form in Aufsicht etwa als rechtwinklige p-bzw. d-Form bezeichnet werden kann. Die beiden Teile 50, 60 sind symmetrisch und können daher durch Drehen um 180° ineinander überführt werden. Das Teil 50, 60 besitzt eine maximale Breite B, die der Öffnung 8 der Profilnut 4 knapp entspricht. So kann jedes Teil für sich genommen einzeln in die Nut einfach eingeführt werden und nach anschließendem Zusammensetzen die Nut 4 trotzdem fast ganz ausfüllen, so daß eine gute Klemmung erreicht wird. Dabei liegt der Kopf 51 des p-förmigen Teils 50 an dem Schenkel 62 des d-förmigen Teils 60 an. Umgekehrt liegt in entsprechender Weise der Schenkel 52 des p-förmigen Teils 50 an dem Bauch 61 des d-förmigen Teils 60 an.

Die Teile 50, 60 besitzen jeweils einen sich über ihre Längsseite an ihrem linken bzw. rechten Rand erstreckenden Vorsprung 53, 63, mit dem sie im montierten Zustand die Randlippen 7 der C-förmigen Profilnut 4 hintergreifen bzw. in die sich entlang der Profilnut 4 erstreckende Nut 12 eingreifen. Im zusammengesetzten Zustand erstreckt sich das Klemmteil 40 über die gesamte Breite der Profilnut 4 und kann daher nach Festziehen der Schrauben 48, welche in entsprechende Gewindebohrungen 55 bzw. 65 der Einzelteile 50, 60 des Klemmteils 40 eingreifen, das Befestigungsteil 36 gegen die Außenseite 13 der Randlippen 7 festziehen und somit festlegen.

Damit die Teile 50, 60 beim Ineinanderschieben innerhalb der Profilnut 4 nicht verrutschen bzw. sich verschieben, weist der Kopf 51 des p-förmigen Teils 50 einen zum unter den Rand 66 des d-förmigen Teils 60 untergreifenden sich über die Länge des Kopfes erstreckenden Vorsprung 57 auf. Eine entsprechender Vorsprung 67 ist ebenfalls an dem d-förmigen Teil 60 vorgesehen und untergreift den Rand 56 des Schenkels 52 des p-förmigen Teils 50.

Beide Teile 50, 60 weisen zwischen den Vorsprüngen 53 und 57 bzw. 63 und 67 einen erhöhten Bereich 54 bzw. 64 aus, der sich in die Öffnung 8 zwischen den Randlippen 7 hinein erstreckt und diese im Bereich des Klemmteils 40 fast vollständig ausfüllt. Damit jedoch das Klemmteil 40 fest gegen die Innenseite 15 der Randlippen 7 bzw. das Befestigungsteil 36 fest gegen die Außenseite 13 der Randlippen 7 gezogen werden kann, ist die Höhe der erhöhten Bereiche 54 bzw. 64 geringfügig kleiner als die Dicke der Randlippen 7.

Die Bautiefe T der Teile 50, 60 des Klemmteils 40 entspricht in etwa der Tiefe der Nut 4, damit die Gewindebohrungen 55 bzw. 65 eine möglichst große Länge zur Aufnahme des Gewindebereichs der Schrauben 48 aufweisen und die Teile 50, 60 einfach einzusetzen sind.

In den Fig. 5 bis 8 ist eine weitere Ausführungsform der erfindungsgemäßen Befestigung dargestellt, wobei der ersten Ausführungsform entsprechende Teile mit um 200 erhöhten Bezugszeichen gekennzeichnet sind.

In Fig. 5 ist ein Fig. 1 entsprechender Abschnitt eines Flügelrahmens 210 dargestellt, der wiederum einen aus Aluminium bestehenden stranggepreßten Profilstab 201 umfaßt.

Der Profilstab 201 umfaßt ebenfalls eine rechteckige Profilkammer 202, an deren bei geschlossenem Flügel im Falzbereich liegenden Wandung 203 außen eine c-förmige Profilnut 204 angepreßt ist. Im Gegensatz zum Ausführungsbeispiel der Fig. 1 wird die längere Seite des "C" durch die Wandung 203 gebildet und die beiden Schenkel des "C" durch Stege 215 und von diesen nach innen zueinander zeigenden Randlippen 207 ausgebildet. Die Stege 215 verlaufen parallel zur Außenwandung des Profilstabs 201. Die Randlippen 207 verlaufen parallel zu der Wandung 203 und weisen eine gleichbleibende, der Wandung 203 entsprechende Dicke auf.

Das als Ganzes mit 240 bezeichnete Klemmteil umfaßt zwei Teile 250, 260, die - wie bei dem anhand von Fig. 1 bis 4 dargestellten Ausführungsbeispiel - identisch ausgebildet, d.h. durch eine 180° Drehung um eine senkrecht zu ihrer Montageseite 270, die im montierten Zustand dem Befestigungsteil des Bandes zugewandt ist, ineinander überführbar sind.

Die Montageseite 270 wird von ebenen Abschnitten 250', 250"; 260', 260" gebildet, in die jeweils eine senkrecht zur Montageseite 270 verlaufende Gewindebohrung 271 eingearbeitet ist. Wie Fig. 7 entnehmbar ist, sind die Gewindebohrungen 271 derart angeordnet, daß ihre Mittellängsachsen die parallel zu den Längsschmalseiten verlaufende Mittellinie M senkrecht schneiden.

Wie insbesondere aus Fig. 6 und 8 erkennbar ist, sind die Rückseiten der die Montagefläche 270 bildenden Abschnitte 250', 250"; 260', 260 " im Querschnitt gesehen kreissegmentförmig gekrümmt. Dementsprechend sind die zugewandten Flächen der Ausschnitte 250"', 250""; 260'", 260"" mit komplementären Anlageflächen 272 versehen, die an den im Querschnitt gesehen kreissegmentförmigen Flächen der Vorsprünge 250', 250", 260', 260" im zusammengefügten Zustand des Klemmteils 240 anliegen. An den beiden Längskanten weisen die Teile 250, 260 jeweils einen Längsabsatz 253, 263 auf, in den im montierten Zustand eine der Randlippen 207 des Profilstabs 201 eingreift.

Ein Einsetzen des Klemmteils 240 durch die Öffnung 208 der Profilnut 204 kann dadurch erfolgen, daß die beiden Teile 250, 260 unter Abgleiten der den Querschnitt kreissegmentförmigen Flächen der Vorsprünge 250', 250", 260', 260" auf den komplementär geformten Gegenflächen 260"', 260""; 250"', 250"" in einer Richtung gegeneinander verschwenkt werden, wie dies durch die Pfeile P in Fig. 8 und durch den gestrichelten Eintrag in Fig. 7 symbolisiert werden soll. Durch dieses Verschwenken verringert sich die Breite C um einen Wert, daß das Klemmteil 240 im zusammengefügten Zustand in die Öffnung 208 eingefügt werden kann. Nach dem Einfügen erfolgt eine Rückverschwenkung der beiden Teile 250, 260, bis sie in Ansicht von oben die in Fig. 8 dargestellte, sich durch eine ebene Montageseite 270 auszeichnende Position zueinander einnehmen. Die beiden Randlippen 207 ruhen dann - wie bereits oben beschrieben - in den Absätzen 253, 263.

## Patentansprüche

1. Befestigungsvorrichtung eines Beschlagteils, insbesondere eines Bandteils (31, 35; 235) eines Bandes (30) für Türen, Fenster und dergleichen, an einem Profilstab (1, 201), der auf der Befestigungsseite eine nach außen offene Profilnut (4, 204) aufweist, die gegeneinander gerichtete, die Öffnung (8, 208) der Profilnut (4, 204) begrenzende Randlippen (7, 207) umfasst,
wobei das Beschlagteil (31, 35; 235) ein an dem Profilstab (1, 201) anliegendes Befestigungsteil (32, 36) umfasst und ihm ein Klemmteil (40; 240) zugeordnet ist, welches mittels mindestens eines die Öffnung (8; 208) der Profilnut (4; 204) durchgreifenden Befestigungsmittels derart gegen das Befestigungsteil (32, 36) spannbar ist, dass die Randlippen (7; 207) der Profilnut (4; 204) zwischen dem Befestigungsteil (32; 36) und dem Klemmteil 40; 240) eingeklemmt werden, bei der
das Klemmteil (40; 240) mindestens zwei Teile (50, 60; 250, 260) umfasst, die derart ausgebildet sind, dass sie durch die Öffnung (8; 208) der Profilnut (4; 204) hindurchführbar und anschließend so positionierbar sind, dass die Teile (50, 60; 250, 260) jeweils eine der Randlippen (7; 207) der Profilnut (4; 204) hintergreifen und bei der jedes der Teile (50, 60; 250, 260) mit mindestens einem Befestigungsmittel gegen das Befestigungsteil verspannbar ist,
**dadurch gekennzeichnet,**
**dass** die Teile (50, 60; 250, 260) des Klemmteils.im zusammengesetzten Zustand des Klemmteils einander in Klemmrichtung wechselseitig hintergreifen.

2. Befestigungsvorrichtung nach Anspruch 1, **dadurch gekennzeichnet, dass** das eine Teil (50) des Klemmteils (40) mindestens einen Vorsprung (56) umfasst, der zum Befestigungsteil (32, 36) hin mindestens eine an dem anderen Teil (60) des Klemmteils (40) vorgesehene Anlagefläche (67) übergreift.

3. Befestigungsvorrichtung nach Anspruch 1 oder 2, **dadurch gekennzeichnet, dass** die Teile (50, 60) eine identische Form aufweisen.

4. Befestigungsvorrichtung nach Anspruch 3, **dadurch gekennzeichnet, dass** die Teile (50, 60) des Klemmteils (40) eine in Aufsicht etwa p-förmige bzw. d-förmige Gestalt aufweisen.

5. Befestigungsvorrichtung nach einem der vorhergehenden Ansprüche, **dadurch gekennzeichnet, dass** pro Teil (50, 60; 250, 260) des Klemmteils (40; 240) mindestens eine Schraube (48) vorgesehen ist.

6. Befestigungsvorrichtung nach einem der vorhergehenden Ansprüche, **dadurch gekennzeichnet, dass** mindestens eines der Teile (50, 60) des Klemmteils (40) einen vorspringenden Bereich (54, 64) aufweist, der aus der Profilnut (4) in den Raum zwischen den Randlippen (7, 7') hineinragt.

7. Befestigungsvorrichtung nach einem der vorhergehenden Ansprüche, **dadurch gekennzeichnet, dass** das Klemmteil (40) eine der Nut (4) nahezu oder vollständig entsprechende Bautiefe aufweist.

8. Befestigung eines. Beschlagteils nach Anspruch 1, **dadurch gekennzeichnet, dass** das Klemmteil (240) zumindest zwei im zusammengesetzten Zustand ineinandergreifende Teile (250, 260) umfasst, die derart ausgestaltet sind, dass sie relativ zueinander unter Reduzierung der Breite C des Klemmteils (240) bis auf einen Betrag, der ein Einführen des Klemmteils durch die Öffnung (208) der Profilnut (204) ermöglicht, verschwenkbar sind.

9. Befestigungsvorrichtung nach Anspruch 8, **dadurch gekennzeichnet, dass** die Teile (250, 260) um eine etwa parallel zur Längsrichtung des Profilstabes verlaufende Achse verschwenkbar sind.

10. Befestigungsvorrichtung nach Anspruch 9, **dadurch gekennzeichnet, dass** das Klemmteil eine ebene Montageseite (270), die im montierten Zustand dem Beschlagteil (235) zugewandt ist, umfasst.

11. Befestigungsvorrichtung nach einem der Ansprüche 8 bis 10, **dadurch gekennzeichnet, dass** die Teile (250, 260) des Klemmteils (240) im Querschnitt kreissegmentförmige Flächen aufweisen, die im zusammengesetzten Zustand der Teile (250, 260) zusammenwirken.

12. Befestigungsvorrichtung nach Anspruch 11, **dadurch gekennzeichnet, dass** die im Querschnitt kreissegmentförmigen Flächen derart angeordnet sind, dass sie beim Verschwenken der Teile (250, 260) zueinander aufeinander abgleiten.

13. Befestigungsvorrichtung eines Beschlagteils nach einem der Ansprüche 8 bis 12, **dadurch gekennzeichnet, dass** die relativ zueinander verschwenkbaren Teile (250, 260) derart ausgebildet sind, dass sie durch die Öffnung der Profilnut hindurchführbar und anschließend so positionierbar sind, dass die Teile jeweils eine der Randlippen der Profilnut (204) hintergreifen und bei der
die Teile (250, 260) des Klemmteils (240) im Querschnitt kreissegmentförmige Flächen aufweisen, die im zusammengesetzten Zustand der Teile zusammenwirken.

14. Befestigungsvorrichtung nach einem der Ansprüche 1 bis 13, **dadurch gekennzeichnet, dass** die Teile des Klemmteils (40; 240) nach deren Zusammensetzen in der Nut (4) diese fast ganz ausfüllen.

## Claims

1. Fastening device for fixing a fitting, in particular a hinge plate part (31, 35; 235) of a hinge plate (30) for doors, windows and the like, to a profiled bar (1, 201) which has on the fastening side an outwardly open profiled groove (4, 204) comprising marginal lips (7, 207) which are directed one towards the other and delimit the opening (8, 208) in the profiled groove (4, 204),
wherein the fitting (31, 35; 235) comprises a fastening part (32, 36) bearing against the profiled bar (1, 201) and has assigned to it a clamping element (40; 240) which can be clamped in such a way against the fastening part (32, 36), by means of at least one fastening means reaching through the opening (8; 208) in the profiled groove (4; 204), that the marginal lips (7; 207) of the profiled groove (4; 204) are clamped in place between the fastening part (32; 36) and the clamping element (40; 240), in which
the clamping element (40; 240) comprises at least two parts (50, 60; 250, 260), which are configured such that they can be guided through the opening (8; 208) in the profiled groove (4; 204) and can then be positioned such that the parts (50, 60; 250, 260) respectively back-grip one of the marginal lips (7; 207) of the profiled groove (4; 204), and in which each of the parts (50, 60; 250, 260) can be braced against the fastening part with at least one fastening means,
**characterized in that** the parts (50, 60; 250, 260) of the clamping element, in the assembled state of the clamping element, mutually back-grip one another in the clamping direction.

2. Fastening device according to Claim 1, **characterized in that** the one part (50) of the clamping element (40) comprises at least one projection (56), which, in the direction of the fastening part (32, 36), overlaps at least one stop face (67) provided on the other part (60) of the clamping element (40).

3. Fastening device according to Claim 1 or 2, **characterized in that** the parts (50, 60) have an identical shape.

4. Fastening device according to Claim 3, **characterized in that** the parts (50, 60) of the clamping element (40) have an approximately p-shaped or d-shaped form in top view.

5. Fastening device according to one of the preceding claims, **characterized in that** at least one screw (48) is provided for each part (50, 60; 250, 260) of the clamping element (40; 240).

6. Fastening device according to one of the preceding claims, **characterized in that** at least one of the parts (50, 60) of the clamping element (40) has a projecting region (54, 64), which juts from the profiled groove (4) into the space between the marginal lips (7, 7').

7. Fastening device according to one of the preceding claims, **characterized in that** the clamping element (40) has a structural depth which almost or fully corresponds to the groove (4).

8. Fastening for a fitting according to Claim 1, **characterized in that** the clamping element (240) comprises at least two parts (250, 260), which interlock in the assembled state and are configured such that they can be pivoted relative to one another, the width C of the clamping element (240) being reduced to an amount which enables the clamping element to be introduced through the opening (208) in the profiled groove (204).

9. Fastening device according to Claim 8, **characterized in that** the parts (250, 260) are pivotable about an axis running approximately parallel to the longitudinal direction of the profiled bar.

10. Fastening device according to Claim 9, **characterized in that** the clamping element comprises a flat installation side (270), which, in the installed state, is facing towards the fitting (235).

11. Fastening device according to one of Claims 8 to 10, **characterized in that** the parts (250, 260) of the clamping element (240) have surfaces of circular-segment-shaped cross section, which interact in the assembled state of the parts (250, 260).

12. Fastening device according to Claim 11, **characterized in that** the surfaces of circular-segment-shaped cross section are arranged such that they slide down one upon the other when the parts (250, 260) are pivoted relative to one another.

13. Fastening device for a fitting according to one of Claims 8 to 12, **characterized in that** the parts (250, 260) which can be pivoted relative to one another are configured such that they can be guided through the opening in the profiled groove and can then be positioned such that the parts respectively back-grip one of the marginal lips of the profiled groove (204), and in which the parts (250, 260) of the clamping element (240) have surfaces of circular-segment-shaped cross section, which interact in the assembled state of the parts.

14. Fastening device according to one of Claims 1 to 13, **characterized in that** the parts of the clamping element (40; 240), after having been put together in the groove (4), almost totally fill the latter.

## Revendications

1. Dispositif de fixation d'une ferrure, notamment d'une partie de charnière (31, 35 ; 235) d'une charnière (30) pour portes, fenêtres et éléments similaires sur une barre profilée (1, 201) présentant, du côté de la fixation, une rainure profilée (4, 204) ouverte vers l'extérieur comprenant des lèvres externes (7, 207) opposées l'une à l'autre qui délimitent l'ouverture (8, 208) de la rainure profilée (4, 204)
dans lequel la ferrure (31, 35 ; 235) comprend une partie de fixation (32, 36) appliquée contre la barre profilée (1, 201) et a une partie de serrage (40 ; 240) associée qui peut être serrée contre la partie de fixation (32, 36) à l'aide d'au moins un moyen de fixation pénétrant dans l'ouverture (8 ; 208) de la rainure profilée (4 ; 204), pour pincer les lèvres externes (7, 207) de la rainure profilée (4 ; 204) entre la partie de fixation (32, 36) et la partie de serrage (40 ; 240), et
la partie de serrage (40 ; 240) comprend au moins deux parties (50, 60 ; 250, 260) conçues pour pouvoir être introduites dans l'ouverture (8 ; 208) de la rainure profilée (4 ; 204) puis positionnées de telle manière que les parties (50, 60 ; 250, 260) s'engagent respectivement dans une des lèvres externes (7 ; 207) de la rainure profilée (4 ; 204), et chacune des parties (50, 60 ; 250, 260) est resserrable contre la partie de fixation à l'aide d'au moins un moyen de fixation,
**caractérisé en ce que**
les parties (50, 60 ; 250, 260) de la partie de serrage s'engagent l'une dans l'autre de manière interchangeable dans la direction de serrage lorsque la partie de serrage est à l'état monté.

2. Dispositif de fixation selon la revendication 1,
**caractérisé en ce qu'**
une partie (50) de la partie de serrage (40) comprend au moins une saillie (56) qui chevauche, vers la partie de fixation (32, 36), au moins une surface d'appui (67) prévue sur l'autre partie (60) de la partie de serrage (40).

3. Dispositif de fixation selon la revendication 1 ou 2,
**caractérisé en ce que**
les parties (50, 60) présentent une forme identique.

4. Dispositif de fixation selon la revendication 3,
**caractérisé en ce que**
les parties (50, 60) de la partie de serrage (40) présentent une configuration en P ou en D vues de dessus.

5. Dispositif de fixation selon l'une des revendications précédentes,
**caractérisé par**
au moins une vis (48) pour chaque partie (50, 60 ; 250, 260) de la partie de serrage (40 ; 240).

6. Dispositif de fixation selon l'une des revendications précédentes,
**caractérisé en ce qu'**
au moins une des parties (50, 60) de la partie de serrage (40) présente une zone faisant saillie (54, 64) qui pénètre à partir de la rainure profilée (4) dans l'enceinte comprise entre les lèves externes (7, 7').

7. Dispositif de fixation selon l'une des revendications précédentes,
**caractérisé en ce que**
la partie de serrage (40) présente une profondeur d'installation en correspondance intégrale ou partielle avec la rainure (4).

8. Fixation d'une garniture selon la revendication 1,
**caractérisée en ce que**
la partie de serrage (240) comprend au moins deux parties (250, 260) qui s'engagent l'une dans l'autre à l'état monté, et conçues pour pouvoir pivoter l'une par rapport à l'autre en réduisant la largeur C de la partie de serrage (240) pour atteindre une dimension permettant l'introduction de la partie de serrage dans l'ouverture (208) de la rainure de profil (204).

9. Dispositif de fixation selon la revendication 8,
**caractérisé en ce que**
les parties (250, 260) peuvent pivoter autour d'un axe à peu près parallèle à la direction longitudinale de la barre profilée.

10. Dispositif de fixation selon la revendication 9,
**caractérisé en ce que**
la partie de serrage comprend une face de montage plane (270) tournée vers la ferrure (235) à l'état monté.

11. Dispositif de fixation selon l'une des revendications 8 à 10,
**caractérisé en ce que**
les parties (250, 260) de la partie de serrage (240) présentent des surfaces à section transversale en forme d'arc de cercle qui coopèrent lorsque les parties (250, 260) sont à l'état monté.

12. Dispositif de fixation selon la revendication 11,
**caractérisé en ce que**
les surfaces à section transversale en forme d'arc de cercle glissent l'une sur l'autre lors du pivotement des parties (250, 260) l'une par rapport à l'autre.

13. Dispositif de fixation d'une garniture selon l'une des revendications 8 à 12,
**caractérisé en ce que**
les parties (250, 260) pouvant pivoter l'une par rapport à l'autre peuvent être introduites dans l'ouverture de la rainure profilée et ensuite positionnées pour s'engager respectivement dans une des lèvres externes de la rainure profilée (204), et les parties (250, 260) de la partie de serrage (240) présentent des surfaces à section transversale en forme d'arc de cercle qui coopèrent lorsque les parties sont à l'état monté.

14. Dispositif de fixation selon l'une des revendications 1 à 13,
**caractérisé en ce que**
les parties de la partie de serrage (40 ; 240) remplissent entièrement la rainure (4) après leur montage dans celle-ci.
